# EUROPÄISCHE PATENTSCHRIFT

(11) **EP 4 185 534 B1**
(45) Veröffentlichungstag und Bekanntmachung des Hinweises auf die Patenterteilung: **05.02.2025**
(21) Anmeldenummer: 21740552.1
(22) Anmeldetag: 12.07.2021
(51) Int. Cl.: B65D 1/24, B65D 43/02, B65D 55/12

(54) **DECKEL ZUM VERSCHLIESSEN EINES BEHÄLTERS SOWIE SYSTEM AUS EINEM BEHÄLTER UND EINEM DECKEL**
COVER FOR CLOSING A CONTAINER AND SYSTEM COMPRISING A CONTAINER AND A COVER
COUVERCLE POUR FERMER UN RÉCIPIENT ET SYSTÈME COMPRENANT UN RÉCIPIENT ET UN COUVERCLE

(30) Priorität: 21.07.2020 DE 102020119257
(43) Veröffentlichungstag der Anmeldung: 31.05.2023
(73) Patentinhaber: SSI Schäfer Plastics GmbH, 57290 Neunkirchen (DE)
(72) Erfinder: HIRZ, Diethelm, 57290 Neunkirchen (DE)
(74) Vertreter: Kross, Ulrich
(86) Internationale Anmeldenummer: PCT/EP2021/069290
(87) Internationale Veröffentlichungsnummer: WO 2022/017847

(56) Entgegenhaltungen:
- WO-A1-99/06305
- DE-A1- 19 718 348
- DE-U1- 202015 103 523
- US-A1- 2013 256 256
- US-A1- 2014 319 020

## Beschreibung

### Gebiet:

Die Erfindung betrifft einen Deckel zum Verschließen eines Behälters sowie ein System bestehend aus einem Deckel und einem Behälter.

### Stand der Technik:

Kleinteile oder Baugruppen werden zum Transport zu ihrem Montageort in einer Serienfertigung idealerweise in mehrfach verwendbaren Behältern transportiert. Zum Schutz dieser Bauteile bzw. Baugruppen werden die Behälter normalerweise mit einem Deckel verschlossen. Der Deckel hat dabei die Aufgabe, die im Behälter enthaltenen Kleinteile oder Baugruppen vor äußeren Einflüssen zu schützen. Kleinteile oder baugruppen können auch ein Gefahrgut darstellen. In diesem Fall muss der Deckel bzw. die Kombination von Deckel und Behälter die Umwelt vor dem Gefahrgut abschirmen. Dies gilt insbesondere bei Handlingsfehlern, wie z.B. einem Sturz oder Überhitzung, des geschlossenen Behälters. Die UN-Normen und/oder die GGVS-ADR-RiD definieren dazu die notwendigen Mindestanforderungen. Aus der Praxis sind unterschiedliche Deckel sowie Behälterdeckelkombinationen, die diese Anforderungen erfüllen, bekannt.

Ein Deckel wird beispielsweise in Aufnahmen eines Behälters von oben eingelegt. Eine umlaufende Auflagekante an den Seitenwänden des Behälters positioniert den Deckel derart, dass er nicht über die Oberkante der Seitenflächen des Behälters hinausragt. Vier Verbinder zum Verschließen des Behälters sind auf der Oberfläche drehbar um eine Achse senkrecht zur Deckeloberfläche befestigt. Der einzelne Verbinder weist auf seiner Verschlussseite einen Haken auf. Wird der Verbinder in die Verschlussposition gedreht, greift der Haken in ein Langloch des Seitenteils des Behälters. Jeweils zwei derartige Verbinder sind auf gegenüberliegenden Seiten des Deckels angeordnet und der Behälter weist die entsprechenden Langlöcher auf diesen Seitenteilen auf. Mit eingelegtem Deckel und jeweils eingehakten vier Verbindern kann sich ein Deckel nicht von dem Behälter lösen.

Eine weitere Möglichkeit, einen Behälter mit einem Deckel zu verschließen, kann durch einen oder mehrere Spanngurte erreicht werden. An einem Behälter sind dazu auf gegenüberliegenden Seitenteilen des Behälters jeweils ein Haken und eine Spannklemme pro Spanngurt befestigt. Der Deckel wird zum Verschließen auf eine auf der Innenseite umlaufende Kante des Behälters eingelegt und steht nach dem Einlegen nicht über die Seitenkanten des Behälters nach oben hinaus. Der Spanngurt wird zum einen in den Haken eingehakt und dann über den Deckel in die Spannklemme geführt. Durch einen Zug auf den Spanngurt wird der Deckel gegen die umlaufende Kante gepresst. Üblicherweise werden mindestens zwei Spanngurte pro Behälter verwendet.

Nachteilig bei beiden Ausführungen des Deckels bzw. des Systems aus Deckel und Behälter ist eine aufwendige manuelle Tätigkeit zum Öffnen und Verschließen eines derartigen Systems. Insbesondere bei industriellen Anwendungen des Behälters in der Serienfertigung mit einer engen zeitlichen Taktung kann eine Reduktion des Aufwandes beim Handling zur Effektivitätssteigerung genutzt werden. Ein Deckel gemäß dem Oberbegriff des unabhängigen Anspruchs 1 ist aus der DE 197 18 348 A1 bekannt.

### Aufgabe der Erfindung:

Aufgabe der Erfindung ist es daher, die Anzahl der notwendigen Handgriffe zum Öffnen bzw. Verschließen eines Systems bestehend aus einem Deckel und einem Behälter zu verringern. Insbesondere soll die Ver-/Entriegelung des Deckels mit einem Handgriff ermöglicht werden.

### Erfindung:

Die Aufgabe der Erfindung wird durch einen Deckel mit den Merkmalen des Anspruchs 1 sowie einem System aus einem Behälter und dem Deckel mit den Merkmalen gemäß dem Anspruch 15 gelöst.

Ein Deckel zum Verschließen eines Behälters, insbesondere eines Behälters für ein explosives Gefahrgut, weist an zumindest zwei gegenüberliegenden Seitenkanten mindestens einen Verbinder auf. Mindestens ein an einer Seitenkante angeordneter Verbinder ist in Bezug auf die Seitenkante hin weitestgehend senkrecht und weitestgehend parallel zur Deckenebene beweglich gelagert.

Der Deckel weist auf seiner Oberseite und/oder Unterseite eine Fügung zum Führen des beweglichen Verbinders und zum Verhindern einer weitestgehend senkrechten Bewegung des Verbinders zur Deckelebene auf. Eine weitestgehend senkrechte bzw. weitestgehend parallele Bewegung erlaubt in erfindungsgemäßem Sinne eine Abweichung von ± 20°, vorzugsweise ± 15° von der entsprechenden Bewegungsrichtung. Die Verbinder sind in ihrer Dimensionierung derart gestaltet, dass sie einwirkende Lasten vom Deckel auf den Behälter und/oder vom Behälter auf den Deckel übertragen können. Entsprechend ist auch die am Deckel angebrachte Führung dimensioniert. Die erfindungsgemä-ße senkrechte bzw. parallele Bewegung des Verbinders in Bezug auf die Deckelebene ermöglicht eine schnellere und einfachere Bedienung des Verschlussmechanismus des Deckels.

Weitere bevorzugte Ausführungen des Deckels sind in den abhängigen Ansprüchen 2 bis 14 ausgeführt. Bevorzugte Ausführungen des Systems aus Deckel und Behälter sind in den abhängigen Ansprüchen 16 bis 19 beschrieben.

Gemäß dem Anspruch 2 ist der bewegliche Verbinder zwischen einer Parkposition innerhalb der Deckelebene und einer Verschließposition, bei der der bewegliche Verbinder aus der Seitenkante herausragt, beweglich. Hierdurch kann ein in der Größe angepasster erfindungsgemäßer Deckel in bestehende bzw. bekannte Behälter eingelegt und mit dem Behälter durch die Verbinder miteinander verbunden werden.

Zumindest ein auf der dem beweglichen Verbinder gegenüberliegenden Seitenkante liegender Verbinder ist, gemäß dem Anspruch 3, in Bezug auf die Seitenkante bevorzugt starr mit dem Deckel verbunden. Die Positionierung der beweglichen Verbinder auf dem Deckel auf einer Seitenkante reduziert, insbesondere bei großen Behältern, den Aufwand beim Handling, da ein Benutzer nicht beispielsweise um den Behälter herumlaufen muss.

Zumindest ein starrer Verbinder ist, gemäß dem Anspruch 4, bevorzugt als Scharnierverbinder ausgebildet. Hierdurch kann der Deckel bevorzugt mit einer Drehbewegung gegenüber der Seitenwand des Behälters in eine Aufnahme des Behälters eingelegt werden. Ein Einlegen des Deckels mit einer Drehbewegung vereinfacht die Handhabung und erleichtert die Positionierung des Deckels in Bezug auf den Behälter.

Vorzugsweise ist, gemäß dem Anspruch 5, auf der Oberseite und/oder der Unterseite der Deckelebene ein Bauelement, vorzugsweise auf der Oberseite, noch mehr bevorzugt auf der Oberseite ein Bauelement in Form eines Betätigungselementes, angeordnet und zumindest zwei der beweglichen Verbinder sind durch ein gemeinsames Bauelement, vorzugsweise das Betätigungselement, bewegbar. Die Verwendung von zumindest zwei beweglichen Verbindern erhöht die übertragbaren Kräfte zwischen Deckel und Behälter. Dadurch, dass die beweglichen Verbinder durch ein gemeinsames Bauelement, vorzugsweise ein Betätigungselement, gemeinsam bewegbar sind, reduziert sich der Aufwand beim Handling des Deckels. Das Anbringen des Betätigungselementes auf der Oberseite ermöglicht eine geschlossene Deckelebene. Dadurch kann der Deckel einen Behälter dicht abschließen.

Das Bauelement weist, gemäß dem Anspruch 6, bevorzugt zumindest eine Feder, vorzugsweise eine durch das Bauelement selbst ausgebildete Feder, zum Vorspannen der beweglichen Verbinder in eine über die Seitenkante hinausragende Position auf. Ein derartiger Schnappmechanismus erhöht die Sicherheit des Verschlussvorgangs.

Die mit dem Bauelement verbundene Feder, vorzugsweise durch das Bauelement ausgebildete Feder, ist, gemäß dem Anspruch 7, bevorzugt durch eine zwischen dem Bauelement und der Feder zusätzlich angebrachte weitere Feder verstärkbar. Dies ermöglicht, die Federkraft auf unterschiedliche Anforderungen anzupassen, ohne die Grundkonstruktion zu verändern.

Das Bauelement, die Feder und/oder der bewegliche Verbinder sind, gemäß dem Anspruch 8, vorzugsweise als eine Baugruppe gefertigt. Hierdurch reduzieren sich die Stückkosten des Deckels gegenüber einem Zusammenbau aus Einzelteilen. Unter einer Fertigung in einer Baugruppe wird auch die Fertigung der Baugruppe im Mehrkomponentenspritzguss verstanden.

Das Bauelement und/oder die Baugruppe besteht, gemäß dem Anspruch 9, bevorzugt aus einem Kunststoff, vorzugsweise aus Polypropylen, Polyethylen und/oder ESD-fähigen Kunststoffen. Die Verwendung von Kunststoff, insbesondere einem Spritzgusswerkstoff, ermöglicht kostengünstige, leichte, aus Spritzguss herstellbare Deckel, Bauelemente, Baugruppen sowie Verbindungen. Kunststoffe im Sinne der Erfindung umfassen auch Kunststoffe, die durch biologische Verfahren erzeugt werden. Im erfindungsgemäßen Sinne können der Deckel, die Bauelemente und/oder Baugruppen auch durch das Einbringen von Fasern verstärkt werden. Dies umfasst auch verwobene Fasern, Stangen, Stäbe oder daraus bestehende Verbundkonstruktionen.

Der Deckel weist, gemäß dem Anspruch 10, idealerweise mindestens zwei Bauelemente, vorzugsweise zwei Bauelemente mit jeweils zwei Verbindern, die einer gemeinsamen Seitenkante zugeordnet sind, auf. Die Verwendung von zwei Bauelementen mit jeweils zwei Verbindern ermöglicht ein sicheres und auf entsprechende Kräfte ausgelegtes Verschließen von Behältern mit einer großen Grundfläche in Bezug auf die Höhe des Behälters.

Der bewegliche Verbinder weist eine zumindest teilweise umlaufende Nut im Bereich des Verbinders, der in der Verschließposition über die Seitenkante hinausragt, auf. Die umlaufende Nut kann sich im Lastfall mit dem Behälter bzw. der Aufnahme des Behälters verhaken und steigert die übertragbaren Kräfte. Dazu taucht ein Haken zumindest teilweise in die zugehörige Aufnahme ein.

Zumindest eine Seitenkante ohne Verbinder weist zumindest einen Haken auf. Der Haken verbessert zum einen die Positionierung des Deckels gegenüber dem Behälter und erhöht zum anderen die übertragbaren Lasten, die von außen auf den Deckel einwirken.

Gemäß dem Anspruch 11 ist bevorzugt, dass zumindest eine Seitenkante ohne Verbinder zumindest einen Haken aufweist. Der Haken kann als Positionierungshilfe oder zum Übertragen von auf den Deckel wirkenden Kräften genutzt werden. Die vorstehenden seitlichen Haken bzw. Flächen weisen bevorzugt eine Rippenstruktur auf, die in die Aufnahme eintaucht. Im Lastfall können dadurch größere Kräfte aufgenommen werden. Die Oberseite des Deckels weist vorzugsweise, gemäß dem Anspruch 12, zumindest eine Verstärkungsrippe zum Verhindern einer Durchbiegung des Deckels auf. Diese Ausführung erhöht die Widerstandsfähigkeit des Deckels gegenüber auf die Deckelebene einwirkenden Kräften. Durch Analyse der Biegelinien im Lastfall unter Berücksichtigung der Werkstoffkennwerte des verwendeten Deckelmaterials kann die Verstärkungsrippe auf der Deckelebene positioniert werden. Zur Gewichtsreduktion kann es erforderlich sein, eine wabenartige Struktur durch Verstärkungsrippen auszubilden und diese ggf. durch eine weitere Deckeleben zu verschließen. Ein Ausschäumen eines Hohlraumes, der durch die beiden Deckelebenen und Verstärkungsrippen gebildet wird, kann zusätzlich die Biegesteifigkeit weiter erhöhen.

Die Führung des Verbinders ist, gemäß dem Anspruch 13, bevorzugt durch zumindest eine Verstärkungsrippe ausgebildet. Durch diese bevorzugten Ausführungen werden Kräfte des Verbinders auf besonders ausgelegte Teile des Deckels abgeleitet.

Der Haken, die Verstärkungsrippe und/oder die Deckelebene besteht, gemäß dem Anspruch 14, idealerweise aus einer zusammenhängenden Baugruppe. Diese Ausführungsform ermöglicht eine vereinfachte Fertigung eines Deckels und erhöht gleichzeitig die Stabilität des Deckels.

Weiterhin wird die Aufgabe der Erfindung, gemäß dem nebengeordneten Anspruch 15, durch ein System aus einem Behälter, aufweisend einen Boden sowie Seitenwände, und dem Deckel, gelöst. Zu jedem Verbinder des Deckels ist eine komplementäre Aufnahme, vorzugsweise Durchbruch, in der Seitenwand des Behälters zur Aufnahme des Verbinders vorhanden. Die entsprechenden Aufnahmen bzw. Durchbrüche ermöglichen die gezielte Positionierung der Krafteinleitungspunkte an den Seitenwänden des Behälters. Dadurch kann die Widerstandsfähigkeit des Systems aus Deckel und Behälter verbessert werden.

Zum Positionieren des Deckels und Aufnehmen von Kräften, die auf die Oberseite des Deckels wirken, ist, gemäß dem Anspruch 16, vorzugsweise zu jedem Haken des Deckels komplementäre Auflagefläche in der Seitenwand des Behälters vorhanden. Die Kombination der Haken mit der Auflagefläche ermöglicht eine exakte Positionierung des Deckels gegenüber dem Behälter. Dadurch wird die Handhabung vereinfacht. Fehlpositionierungen des Deckels werden vermieden, wenn Haken und komplementäre Auflageflächen auf den Seitenwänden des Behälters derart positioniert sind, dass der Deckel nur in einer Position in den Behälter eingelegt werden kann. Dies kann beispielsweise durch eine asymmetrische Verteilung der Auflageflächen auf der Seitenwand erfolgen.

Die Deckelebene ist, gemäß dem Anspruch 17, idealerweise kleiner als die aus den Seitenwänden des Behälters begrenzte Fläche. Dadurch kann der Deckel in den Behälter eingelegt werden und steht nicht über die Seitenkanten des Behälters hinaus. Dadurch ergibt sich eine Stapelbarkeit des Behälters ohne eine Krafteinwirkung auf den Deckel.

Gemäß dem Anspruch 18 ist bevorzugt, dass zumindest die Mitte der komplementären Aufnahmen oder Durchbrüche in der Seitenwand einen Abstand a von ≥ 5 %, bevorzugt ≥ 10 %, der Länge der Seitenwand von der Kante zwischen zwei Seitenwänden des Behälters hat. Durch diese Abstandsaufteilungen wird die Widerstandsfähigkeit des Systems erhöht. Bei Behältern gemäß der Norm VDA 4500 / VDA 4504 sind in diesem Abstand die optimalen Krafteinleitungspunkte.

Der mit einem Deckel verschlossene Behälter genügt, gemäß dem Anspruch 19, idealerweise zumindest den Anforderungen an eine mit UN-Gefahrgutzulassung genormte Fallhöhe und einer Innendruckbelastung. Hierdurch wird insbesondere die Anforderung an den Transport von gefährlichen Gütern, wie beispielsweise Airbags oder Gurtstraffersysteme, erfüllt. Bevorzugt ist insbesondere ein Erreichen der Zulassungsklasse UN 4H2/X (X = Verpackungsgruppen 1 bis 3) und/oder UN 4H2/Y (Y = Verpackungsgruppen 2 bis 3).

Der Beschreibung sind die folgenden fünf Figuren beigefügt:
- Fig. 1:: Ansicht Deckel
- Fig. 2:: a) Ausschnitt aus dem Deckel der Figur 1, und
b) Schnitt durch diesen Teilbereich
- Fig. 3:: Bedienelement
- Fig. 4:: Ansicht Behälter mit Deckel
- Fig. 5:: Schnitt durch Behälter mit geschlossenem Deckel

### Figurenbeschreibung:

Die Erfindung wird nachfolgend unter Bezugnahme auf die genannten Figuren in Form und Ausführungsbeispielen detailliert beschrieben. In allen Figuren sind gleiche technische Elemente mit gleichen Bezugszeichen versehen.

*Figur 1* zeigt einen erfindungsgemäßen Deckel 1 mit vier einer Seitenkante 113 zugeordneten, starren Verbindern 122 sowie vier, einer gegenüberliegenden Seitenkante 113 zugeordneten, beweglichen Verbindern 121. Weiterhin sind an jeweils zwei Seitenkanten 113 jeweils zwei Haken 14 vorhanden. Auf der Oberseite 111 der Deckelebene 11 sind zwei Bauteile 16 in Form von Betätigungselementen 17 angebracht. Diese wirken auf jeweils zwei zugeordnete bewegliche Verbinder 121. Die Oberseite 111 der Deckelebene 11 ist durch eine Vielzahl von zu den Seitenkanten 113 parallelen Verstärkungsrippen 15 verstärkt und bildet eine wabenartige, hier rechteckige, Struktur aus.

In der *Figur 2 a)* ist ein Ausschnitt aus dem Deckel 1 der *Figur 1* und in *Figur 2 b)* ein Schnitt durch diesen Teilbereich dargestellt. Zu sehen ist ein Betätigungselement 17 mit einem Verbinder 12. Der Verbinder 12 weist eine teilweise umlaufende Nut 123 auf. Bei einer Bewegung des Betätigungselementes 17 in Pfeilrichtung bewegt sich der Verbinder 12 entsprechend senkrecht zur Seitenkante 113 der Deckelebene 11 vor und zurück. Durch ein gewisses Spiel zwischen der Führung 13 des Verbinders 12 und dem Verbinder 12 selbst kann ein Positionierungsfehler des Deckels 1 bzw. des Verbinders 12 gegenüber einer Aufnahme 21 oder Durchbruch 22 in einer Seitenwand 24 eines Behälters 2 ausgeglichen werden.

*Figur 3* zeigt eine Baugruppe 162, bestehend aus dem Verbinder 12, dem Betätigungselement 17 und zwei durch die Baugruppe 162 bzw. Bauteil 16 ausgebildeten Federn 18. Weiterhin sind an dem Betätigungselement 17 zwei Aufnahmepunkte 161 für zusätzliche Federn angebracht. Dabei kann die hier nicht dargestellte zusätzliche Feder zwischen der durch das Betätigungselement ausgebildeten Blattfeder und dem Aufnahmepunkt 161 angebracht werden. Darüber hinaus weist das Betätigungselement 17 auf seiner von den Verbindern 12 abgewandten Seite einen zusätzlichen Stift 163 auf. Dieser Stift 163 kann mittels eines Durchbruchs in einer Verstärkungsrippe 15 und einem Durchbruch in dem Stift 163 durch eine Plombe 19 mit dem Deckel 1 verbunden werden. Bei einer Bewegung des Betätigungselement 17 bzw. des Verbinders 12 gegenüber der Verstärkungsrippe 15 wird die Plombe 19 gebrochen.

In *Figur 4* ist ein System bestehend aus einem Behälter 2 und einem erfindungsgemä-ßen Deckel 1 dargestellt. Der Deckel 1 ist mit den starren Verbindern 122 auf einer Seitenwand 24 des Behälters 2 in die komplementären Aufnahmen eingehakt und kann durch eine Schwenkbewegung (Pfeil) in den Behälter 2 eingelegt werden. Nach dem Einlegen des Deckels 1 werden die beweglichen Verbinder 121 wieder in die Schließposition 124 gebracht und der Behälter 2 ist dadurch mit dem Deckel 1 verschlossen.

*Figur* 5 zeigt einen Schnitt durch einen in *Figur 4* dargestellten mit dem Deckel 1 geschlossenen Behälter 2. Sowohl die starren Verbinder 122 als auch die beweglichen Verbinder 121 verhindern ein Bewegen des Deckels 1 senkrecht zur Deckelebene 11 gegenüber dem Behälter 2. Bei Belastung des Deckels 1 bzw. der Deckelebene 11 von seiner Unterseite 112 verhaken sich die Nuten 123 in den Verbindern 12 mit den Seitenwänden 24 des Behälters 2.

**Tabelle 1: Bezeichnungen in Abbildungen**

| | Beschreibung |
|---|---|
| 1 | Deckel |
| 11 | Deckelebene |
| 111 | Oberseite |
| 112 | Unterseite |
| 113 | Seitenkante |
| 12 | Verbinder |
| 121 | Beweglicher Verbinder |
| 122 | Starrer Verbinder |
| 123 | Nut |
| 124 | Verschließposition |
| 125 | Parkposition |
| 13 | Führung |
| 14 | Haken |
| 15 | Verstärkungsrippe |
| 16 | Bauteil |
| 161 | Aufnahmepunkt |
| 162 | Baugruppe |
| 163 | Stift |
| 17 | Betätigungselement |
| 18 | Feder |
| 19 | Plombe |
| 2 | Behälter |
| 21 | Aufnahme |
| 22 | Durchbruch |
| 23 | Auflagefläche |
| 24 | Seitenwand |
| 25 | Boden |
| a | Abstand |

## Patentansprüche

1. Deckel (1) zum Verschließen eines Behälters (2), insbesondere eines Behälters (2) für ein Gefahrgut, aufweisend eine Deckelebene (11) mit einer Oberseite (111), einer Unterseite (112) und mindestens vier Seitenkanten (113), wobei an zumindest zwei gegenüberliegenden Seitenkanten (113) mindestens jeweils ein Verbinder (12) angeordnet ist,
wobei
- mindestens ein an einer Seitenkante (113) angeordnete Verbinder (121), der in Bezug auf die Seitenkante (113) hin weitestgehend senkrecht und weitestgehend parallel zur Deckelebene (11) beweglich gelagert ist; und
der Deckel (1) auf seiner Oberseite und/oder Unterseite eine Führung zum Führen des beweglichen Verbinders (121) und Verhindern einer weitestgehend senkrechten Bewegung des beweglichen Verbinders (121) zur Deckelebene (11) aufweist,
**dadurch gekennzeichnet, dass**
der bewegliche Verbinder (121) eine zumindest teilweise umlaufende Nut (123), im Bereich des Verbinders (12), der in der Verschließposition (124) über die Seitenkante (113) hinausragt, aufweist.

2. Deckel nach Anspruch 1,
**dadurch gekennzeichnet, dass**
der bewegliche Verbinder (121) zwischen einer Parkposition (125) innerhalb des Deckels (1) und der Verschließposition (124), bei der der bewegliche Verbinder (121) aus der Seitenkante (113) herausragt, beweglich ist.

3. Deckel nach einem der vorangegangenen Ansprüche,
**dadurch gekennzeichnet, dass**
zumindest ein auf der dem beweglichen Verbinder (121) gegenüberliegenden Seitenkante (113) liegender Verbinder (12) in Bezug auf die Seitenkante (113) starr mit dem Deckel (1) verbunden ist.

4. Deckel nach Anspruch 3,
**dadurch gekennzeichnet, dass**
zumindest ein starrer Verbinder (122) als Scharnierverbinder ausgebildet ist.

5. Deckel nach einem der vorangegangenen Ansprüche,
**dadurch gekennzeichnet, dass**
- auf der Oberseite der Deckelebene ein Bauelement, vorzugsweise ein Betätigungselement (17), angeordnet ist; und
- zumindest zwei der beweglichen Verbinder (121) durch ein gemeinsames Bauelement (16) bewegbar sind.

6. Deckel nach Anspruch 5,
**dadurch gekennzeichnet, dass**
das Bauelement (16) zumindest eine Feder (18), vorzugsweise eine durch das Bauelement (16) selbst ausgebildete Feder (18), zum Vorspannen der beweglichen Verbinder (121) in eine über die Seitenkante (113) des Deckels (1) hinausragende Position aufweist.

7. Deckel nach Anspruch 6,
**dadurch gekennzeichnet, dass**
die durch das Bauelement (16) ausgebildete Feder (18) durch eine zwischen dem Bauelement und der Feder (18) zusätzliche angebrachte Feder (181) verstärkbar ist.

8. Deckel nach einem der Ansprüche 5 bis 7,
**dadurch gekennzeichnet, dass**
das Bauelement (16), die Feder (18) und/oder der bewegliche Verbinder (121) als eine Baugruppe gefertigt sind.

9. Deckel nach einem der Ansprüche 5 bis 8,
**dadurch gekennzeichnet, dass**
das Bauelement (16) und/oder die Baugruppe aus Kunststoff, vorzugsweise aus Polypropylen, Polyethylen und/oder ESD-fähigen Kunststoffen, besteht.

10. Deckel nach einem der Ansprüche 5 bis 9,
**dadurch gekennzeichnet, dass**
der Deckel (1) mindestens zwei einer gemeinsamen Seitenkante (113) zugeordnete Bauelemente (16), vorzugsweise zwei Bauelemente (16) mit jeweils zwei beweglichen Verbindern (121), aufweist.

11. Deckel nach einem der vorangegangenen Ansprüche,
**dadurch gekennzeichnet, dass**
zumindest eine Seitenkante (113) ohne Verbinder (12) zumindest einen Haken (14), vorzugsweise seitlich, aufweist.

12. Deckel nach einem der vorangegangenen Ansprüche,
**dadurch gekennzeichnet, dass**
die Oberseite (111) und/oder Unterseite des Deckels (1) zumindest eine Verstärkungsrippe (15) zum Verhindern oder Erschweren einer Durchbiegung des Deckels aufweist.

13. Deckel nach Anspruch 12,
**dadurch gekennzeichnet, dass**
die Führung (13) des beweglichen Verbinders (121) durch eine Verstärkungsrippe (15) ausgebildet ist.

14. Deckel nach einem der Ansprüche 12 oder 13,
**dadurch gekennzeichnet, dass**
der Haken (14), die Verstärkungsrippe (15) und/oder die Deckelebene (11) aus einer zusammenhängenden Baugruppe besteht.

15. System aus einem Behälter (2), aufweisend einen Boden (25) sowie Seitenwände (24) und einem Deckel (1) gemäß einem der Ansprüche 1 bis 14,
**dadurch gekennzeichnet, dass**
zu jedem Verbinder (12) des Deckels (1) eine komplementäre Aufnahme (21), vorzugsweise Durchbruch (22), in der Seitenwand (24) des Behälters (2) zur Aufnahme des Verbinders (12) vorhanden ist.

16. System aus einem Behälter (2) und einem Deckel (1) nach Anspruch 15,
**dadurch gekennzeichnet, dass**
zum Positionieren des Deckels (1) und Aufnehmen von Kräften die auf die Oberseite (111) des Deckels (1) wirken, zu jedem Haken (14) des Deckels (1) eine komplementäre Auflagefläche (23) in der Seitenwand (24) des Behälters (2) vorhanden ist;

17. System aus einem Behälter (2) und einem Deckel (1) nach einem der Ansprüche 15 oder 16,
**dadurch gekennzeichnet, dass**
die Deckelebene (11) kleiner als die aus den Seitenwänden (24) des Behälters (2) begrenzte Fläche ist.

18. System aus einem Behälter (2) und einem Deckel (1) nach einem der Ansprüche 15 bis 17,
**dadurch gekennzeichnet, dass**
zumindest die Mitte der komplementären Aufnahme (21) oder des Durchbruchs (22) in der Seitenwand (24) einen Abstand (a) ≥ 5 %, bevorzugt ≥ 10 % der Länge der Seitenwand (24) von der Kante zwischen zwei Seitenwänden (24) des Behälters hat.

19. System aus einem Behälter (2) und einem Deckel (1) nach einem der Ansprüche 15 bis 18,
**dadurch gekennzeichnet, dass**
der Behälter als Gefahrgutverpackung die UN-Normen für Gefahrgutverpackung GGVS-ADR-RiD, vorzugsweise die Zulassungsklassen UN 4H2/X und/oder UN 4H2/Y erfüllt.

## Claims

1. A cover (1) for closing a container (2), particularly a container (2) for hazardous materials, having a cover plane (11) with an upper side (111), an underside (112) and at least four lateral edges (113), wherein at least one connector (12) is respectively arranged on at least two opposing lateral edges (113),
wherein at least one connector (121) arranged on a lateral edge (113) is mounted so as to be movable in relation to the lateral edge (113) largely perpendicular and largely parallel to the cover plane (11); and wherein
the cover (1) has a guide for guiding the movable connector (121) and for preventing a largely perpendicular movement of the movable connector (121) in relation to the cover plane (11) on its upper side and/or underside,
**characterized in that**
the movable connector (121) has an at least partially circumferential groove (123) in the region of the connector (12), which protrudes beyond the lateral edge (113) in the closing position (124).

2. The cover according to claim 1,
**characterized in that**
the movable connector (121) can be moved between a parking position (125) within the cover (1) and the closing position (124), in which the movable connector (121) protrudes from the lateral edge (113).

3. The cover according to one of the preceding claims, **characterized in that**
at least one connector (12), which is arranged on the lateral edge (113) lying opposite of the movable connector (121), is connected to the cover (1) rigidly in relation to the lateral edge (113).

4. The cover according to claim 3,
**characterized in that**
at least one rigid connector (122) is realized in the form of a hinged connector.

5. The cover according to one of the preceding claims, **characterized in that**
- a component, preferably an actuating element (17), is arranged on the upper side of the cover plane; and **in that**
- at least two of the movable connectors (121) can be moved by a common component (16).

6. The cover according to claim 5,
**characterized in that**
the component (16) has at least one spring (18), preferably a spring (18) that is formed by the component (16) itself, in order to pretension the movable connector (121) into a position, in which it protrudes beyond the lateral edge (113) of the cover (1) .

7. The cover according to claim 6,
**characterized in that**
the spring (18) formed by the component (16) can be strengthened by means of an additional spring (181) arranged between the component and the spring (18).

8. The cover according to one of claims 5 to 7,
**characterized in that**
the component (16), the spring (18) and/or the movable connector (121) are produced in the form of an assembly.

9. The cover according to one of claims 5 to 8,
**characterized in that**
the component (16) and/or the assembly consists of plastic, preferably of polypropylene, polyethylene and/or ESD-capable plastics.

10. The cover according to one of claims 5 to 9,
**characterized in that**
the cover (1) has at least two components (16) that are assigned to a common lateral edge (113), preferably two components (16) with two respective movable connectors (121).

11. The cover according to one of the preceding claims, **characterized in that**
at least one lateral edge (113) without connector (12) has at least one hook (14), preferably laterally.

12. The cover according to one of the preceding claims, **characterized in that**
the upper side (111) and/or the underside of the cover (1) has at least one reinforcing rib (15) for preventing or impeding a deflection of the cover.

13. The cover according to claim 12,
**characterized in that**
the guide (13) of the movable connector (121) is formed by a reinforcing rib (15).

14. The cover according to one of claims 12 or 13, **characterized in that**
the hook (14), the reinforcing rib (15) and/or the cover plane (11) consists of a coherent assembly.

15. A system comprising a container (2) with a bottom (25) and sidewalls (24) and a cover (1) according to one of claims 1 to 14,
**characterized in that**
a complementary receptacle (21), preferably an opening (22), is provided for each connector (12) of the cover (1) in the sidewall (24) of the container (2) in order to receive the connector (12).

16. The system comprising a container (2) and a cover (1) according to claim 15,
**characterized in that**
a complementary supporting surface (23) is provided for each hook (14) of the cover (1) in the sidewall (24) of the container (2) in order to position the cover (1) and to absorb forces acting upon the upper side (111) of the cover (1).

17. The system comprising a container (2) and a cover (1) according to one of claims 15 or 16,
**characterized in that**
the cover plane (11) is smaller than the area delimited by the sidewalls (24) of the container (2).

18. The system comprising a container (2) and a cover (1) according to one of claims 15 to 17,
**characterized in that**
at least the center of the complementary receptacle (21) or the opening (22) in the sidewall (24) is spaced apart from the edge between two sidewalls (24) of the container by a distance (a) ≥ 5%, preferably ≥ 10%, of the length of the sidewall (24).

19. The system comprising a container (2) and a cover (1) according to one of claims 15 to 18,
**characterized in that**
the container in the form of hazardous materials packaging complies with UN-standards for hazardous material packaging GGVS-ADR-RiD, preferably with authorization categories UN 4H2/X and/or UN 4H2/Y.

## Revendications

1. Couvercle (1), destiné à fermer un conteneur (2), notamment un conteneur (2) pour un produit dangereux, comportant un plan de couvercle (11) pourvu d'une face supérieure (111), d'une face inférieure (112) et d'au moins quatre arêtes latérales (113), sur au moins deux arêtes latérales (113) opposées étant placé au moins chaque fois au moins un connecteur (12),
- au moins un connecteur (121) placé sur une arête latérale (113) étant logé en étant déplaçable largement à la perpendiculaire en rapport à l'arête latérale (113) et largement à la parallèle du plan de couvercle (11) et
le couvercle (1) comportant sur sa face supérieure et / ou sur sa face inférieure un guidage pour guider le connecteur (121) mobile et pour empêcher un mouvement largement perpendiculaire du connecteur (121) par rapport au plan de couvercle (11),
**caractérisé**
**en ce que** le connecteur (121) mobile comporte une rainure (123) au moins partiellement périphérique, dans la zone du connecteur (12), qui dans la position de fermeture (124) saillit au-delà de l'arête latérale (113).

2. Couvercle selon la revendication 1,
**caractérisé**
**en ce que** le connecteur (121) mobile est déplaçable entre une position de repos (125) à l'intérieur du couvercle (1) et la position de fermeture (124), dans laquelle le connecteur (121) mobile saillit hors de l'arête latérale (113).

3. Couvercle selon l'une quelconque des revendications précédentes, **caractérisé**
**en ce qu'**au moins un connecteur (12) situé sur l'arête latérale (113) placée au vis-à-vis du connecteur (121) mobile est assemblé avec le couvercle (1) de manière rigide en rapport à l'arête latérale (113).

4. Couvercle selon la revendication 3,
**caractérisé**
**en ce qu'**au moins un connecteur (122) rigide est conçu sous la forme d'un connecteur à charnière.

5. Couvercle selon l'une quelconque des revendications précédentes,
**caractérisé**
- **en ce que** sur la face supérieure du plan de couvercle est placé un composant, de préférence un élément d'actionnement (17) ; et
- en ce qu'au moins deux des connecteurs (121) mobiles sont déplaçables par un composant (16) commun.

6. Couvercle selon la revendication 5,
**caractérisé**
**en ce que** le composant (16) comporte au moins un ressort (18), de préférence un ressort (18) constitué par le composant (16) proprement dit, destiné à précontraindre le connecteur (121) mobile dans une position saillant au-delà de l'arête latérale (113) du couvercle (1).

7. Couvercle selon la revendication 6,
**caractérisé**
**en ce que** le ressort (18) constitué par le composant (16) est susceptible d'être renforcé par un ressort (181) monté additionnellement entre le composant et le ressort (18).

8. Couvercle selon l'une quelconque des revendications 5 à 7,
**caractérisé**
**en ce que** le composant (16), le ressort (18) et / ou le connecteur (121) mobile sont fabriqués sous la forme d'un ensemble.

9. Couvercle selon l'une quelconque des revendications 5 à 8,
**caractérisé**
**en ce que** le composant (16) et / ou l'ensemble sont en matière plastique, de préférence en polypropylène, en polyéthylène et / ou en matières plastiques compatibles ESD.

10. Couvercle selon l'une quelconque des revendications 5 à 9,
**caractérisé**
**en ce que** le couvercle (1) comporte au moins deux composants (16) associés à une arête latérale (113) commune, de préférence deux composants (16) pourvus chacun de deux connecteurs (121) mobiles.

11. Couvercle selon l'une quelconque des revendications précédentes,
**caractérisé**
**en ce qu'**au moins une arête latérale (113) dépourvue de connecteur (12) comporte de préférence latéralement au moins un crochet (14).

12. Couvercle selon l'une quelconque des revendications précédentes,
**caractérisé**
**en ce que** la face supérieure (111) et / ou la face inférieure du couvercle (1) comporte au moins une nervure de renfort (15), destinée à empêcher ou à entraver un infléchissement du couvercle.

13. Couvercle selon la revendication 12,
**caractérisé**
**en ce que** le guidage (13) du connecteur (121) mobile est constitué par une nervure de renfort (15).

14. Couvercle selon l'une quelconque des revendications 12 ou 13,
**caractérisé**
**en ce que** le crochet (14), la nervure de renfort (15) et / ou le plan de couvercle (11) consiste dans un ensemble cohérent.

15. Système, composé d'un conteneur (2), comportant un fond inférieur (25) et des parois latérales (24) et un couvercle (1) selon l'une quelconque des revendications 1 à 14,
**caractérisé**
**en ce que** pour chaque connecteur (12) du couvercle (1) un logement (21) complémentaire, de préférence un ajour (22) est présent dans la paroi latérale (24) du conteneur (2), pour le logement du connecteur (12).

16. Système, composé d'un conteneur (2) et d'un couvercle (1) selon la revendication 15, **caractérisé**
**en ce que** pour positionner le couvercle (1) et pour absorber des forces agissant sur la face supérieure (111) du couvercle (1), une surface d'appui (23) complémentaire pour chaque crochet (14) du couvercle (1) est présente dans la paroi latérale (24) du conteneur (2).

17. Système, composé d'un conteneur (2) et d'un couvercle (1) selon l'une quelconque des revendications 15 ou 16,
**caractérisé**
**en ce que** le plan de couvercle (11) est inférieur à la surface délimitée par les parois latérales (24) du conteneur (2).

18. Système, composé d'un conteneur (2) et d'un couvercle (1) selon l'une quelconque des revendications 15 à 17, **caractérisé**
**en ce qu'**au moins le centre du logement (21) complémentaire ou de l'ajour (22) dans la paroi latérale (24) présente par rapport à l'arête entre deux parois latérales (24) du conteneur un écart (a) ≥ 5 %, de préférence à 10 % de la longueur de la paroi latérale (24).

19. Système, composé d'un conteneur (2) et d'un couvercle (1) selon l'une quelconque des revendications 15 à 18, **caractérisé**
**en ce qu'**au titre d'emballage de produits dangereux, le conteneur satisfait aux normes des Nations Unies pour emballages de produits dangereux GGVS-ADR-RiD, de préférence aux classes d'homologation UN 4H2/X et / ou UN 4H2/Y.
